# EUROPÄISCHE PATENTSCHRIFT

(11) **EP 0 678 139 B1**
(45) Veröffentlichungstag und Bekanntmachung des Hinweises auf die Patenterteilung: **26.02.1997**
(21) Anmeldenummer: 94901893.1
(22) Anmeldetag: 26.11.1993
(51) Int. Cl.: E04B 2/96, E06B 3/96

(54) **METALLGERÜST**
METALLIC FRAMEWORK
CARCASSE METALLIQUE

(30) Priorität: 08.01.1993 DE 4300339
(43) Veröffentlichungstag der Anmeldung: 25.10.1995
(73) Patentinhaber: Woschko, Manfred, 74245 Löwenstein-Reisach (DE); Woschko, Donat, 74182 Obersulm (DE)
(72) Erfinder: Woschko, Manfred, 74245 Löwenstein-Reisach (DE); Woschko, Donat, 74182 Obersulm (DE)
(74) Vertreter: Melzer, Wolfgang, Dipl.-Ing.
(86) Internationale Anmeldenummer: EP9303327
(87) Internationale Veröffentlichungsnummer: WO9416165

(56) Entgegenhaltungen:
- EP-A- 0 375 089
- WO-A-91/12390
- DE-A- 2 338 092
- DE-U- 8 603 790
- FR-A- 1 275 026
- US-A- 3 176 806

## Beschreibung

Die Erfindung betrifft ein Metallgerüst, insbesondere für eine Metall-Glas-Gebäudefassade oder dergleichen.

Zunehmend werden Gebäudefassaden als Metall-Glas-Konstruktionen ausgebildet. Diese Metall-Glas-Fassaden weisen als Grundkonstruktion ein Metallgerüst auf, in welches die einzelnen Fassadenelemente, wie Glasfenster und die Bereiche zwischen diesen ausfüllenden Metall- oder Kunststoffelemente eingesetzt werden. Darüber hinaus können auch Sonnenkollektoren in ein solches Metallgerüst eingesetzt werden.

Derartige Metallgerüstkonstruktionen sind in vielfältiger Weise bekannt. Ein solches Metallgerüst besteht in der Regel aus vertikal verlaufenden Pfostenelementen und horizontal verlaufenden Riegelelementen, welche die Querverstrebung bilden. In der Regel findet Stahl als Werkstoff Verwendung.

Metallgerüste entsprechen dem Stand der Technik, weisen jedoch den Nachteil auf, daß die Verbindung zwischen den Pfostenelementen und den Riegelelementen von außen sichtbar ist und in diesem Bereich kein ästhetisch ansprechendes Aussehen erreicht wird. Darüber hinaus sind die Verbindungen zwischen den Pfostenelementen und den Riegelelementen entweder einem hohen Montageaufwand unterworfen oder zeichnen sich nicht durch eine hohe Stabilität aus.

Aus US-A-3,176,806 ist ein Metallgerüst mit den Merkmalen des Oberbegriffes des Anspruches 1 bekannt. Die Verbindung der Riegelelemente mit den Pfostenelementen erfolgt dabei über Schrauben, die Öffnungen in den Längsschenkeln des T-Querschnittprofils der Pfostenelemente durchsetzen und in die entsprechenden Stirnseiten der Längsschenkel der T-Querschnittsprofils der Pfostenelemente eingreifen. Zwar sind dadurch keine Verbindungselemente von der Betrachtungsseite (mit Blick auf die Querschenkel der T-Querschnittsprofile) erkennbar, jedoch können nur Anordnungen aus zwei Pfostenelementen mit dazwischen befindlichen Riegelelementen geschaffen werden. Bei Aneinanderreihung, wie sie insbesondere für Gebäudefassaden zwingend erforderlich ist, müssen daher zwei Pfostenelemente stets miteinander verbunden werden, was zweifellos aufwendig ist und kein ästhetisch ansprechendes Aussehen ermöglicht.

Andere bekannte Metallgerüste benötigen zusätzliche Verriegelungselemente und daher zusätzlichen Montageaufwand (vgl. EP-A-0 375 089, DE-U-86 037 90).

Ausgehend hiervon ist es daher Aufgabe der Erfindung, ein Metallgerüst der aus der US-3,176,806 bekannten Art so weiterzubilden, daß die Verbindung zwischen den Pfostenelementen und den Riegelelementen von der Betrachtungsseite her gesehen unscheinbar ist und zudem eine schnelle Montage und eine stabile Verbindung ermöglicht wird.

Die Aufgabe wird durch die kennzeichnenden Merkmale des Anspruches 1 gelöst.

Dabei wird dies unter der Verwendung der bekannten Pfosten- und Riegelelemente mit dem wesentlichen T-förmigen Querschnittsprofilen erreicht, bei denen die Riegelelemente durch einen nasenförmigen Fortsatz in ihren Endbereichen überall bündig an dem jeweiligen Pfostenelementen anliegen. In dem hierdurch gebildeten verdeckten Überlappungsbereich wird eine von der Betrachtungsseite nicht bzw. kaum sichtbare Verbindung erzielt. Die Festigkeit und die Biegesteifigkeit der Pfostenelemente als auch der Riegelelemente ist durch die Verwendung der T-förmigen Querschnittsprofile wesentlich erhöht, wobei die durch die Erfindung erzielte Verbindung außerordentlich stabil ist. Die Stiftelemente sind dabei von außen entweder nicht sichtbar oder können, falls sie von außen eingeschoben werden, zumindest nach einer entsprechenden Nachbehandlung, wie z. B. Schleifen, bündig mit der Stirnfläche (der Betrachtungsseite) der Pfosten- bzw. Riegelelemente abschließen. Dies wird dadurch erreicht, daß zumindest eines der Stiftelemente im Bereich des nasenförmigen Fortsatzes des Riegelelementes und zumindest ein weiteres Stiftelement außerhalb dieses Bereiches angeordnet ist. Die Stabilität wird dadurch erhöht, daß eine zueinander senkrechte Anordnung zumindest einiger der Stiftelemente vorgesehen ist. So ist zumindest ein im Bereich des nasenförmigen Fortsatzes angeordnetes Stiftelement senkrecht zu mindestens einem Stiftelement im Bereich Außerhalb des nasenförmigen Fortsatzes angeordnet, wodurch ein Lösen der Verbindung weitgehend verhindert wird.

Die Erfindung wird durch die Merkmale der Unteransprüche weitergebildet.

Nach den Ansprüchen 2 bis 4 können die Querschnittsprofile der Riegelelemente und/oder der Pfostenelemente jeweils durch zwei Flachelemente gebildet sein, wobei diese Flachelemente z. B. mittels Schweißens oder Verschrauben fest miteinander verbunden sind. Es ist jedoch auch möglich, die T-förmigen Querschnittsprofile einstückig, z. B. mittels eines Gieß- oder Ziehverfahrens zu fertigen. Eines der Flachelemente des Riegelelementes kann den mit den T-förmigen Pfostenelementen überlappenden nasenförmigen Fortsatz bilden.

Ferner kann es vorteilhaft sein, die Riegelelemente und die Pfostenelemente entsprechend den Ansprüchen 4 und 5 fest, aber lösbar miteinander zu verbinden.

Die Erfindung wird anhand der in der Zeichnung in den Figuren 2 bis 4 dargestellten Ausführungsbeispiele näher erläutert, es zeigen:
- Fig. 1: eine perspektivische Darstellung des Verbindungsbereiches zwischen den Pfostenelementen und den Riegelelementen des Metallgerüstes ohne entsprechende Darstellung der Verbindungselemente,
- Fig. 2: eine perspektivische Darstellung eines Pfostenelementes und eines an diesem zu montierenden Riegelelementes im noch nicht montierten Zustand.
- Fig. 3: zwei Ansichten eines ersten Ausführungsbeispiels des Verbindungsbereiches zwischen einem Pfostenelement und einem Riegelelement,
- Fig. 4: zwei Ansichten eines zweiten Ausführungsbeispiels des Verbindungsbereiches zwischen einem Pfostenelement und einem Riegelelement.

Figur 1 zeigt eine perspektivische Darstellung des Verbindungsbereiches zwischen einem Pfostenelement 1 und einem Riegelelement 2 des Metallgerüstes. Während das Pfostenelement 1 über die gesamte Fassade hinweg durchlaufend ausgebildet ist, verbinden die Riegelelemente 2 jeweils zwei benachbarte Pfostenelemente 1. Es ist jedoch auch möglich die Riegelelemente 2 durchlaufend auszubilden und die Pfostenelemente 1 im Bereich der Riegelelemente 2 zu unterbrechen.

Der mit dem Bezugszeichen 3 versehene Pfeil kennzeichnet die Blickrichtung auf die nach außen gerichtete Stirnfläche des Metallgerüstes. Sowohl die Pfostenelemente 1 als auch die Riegelelemente 2 weisen ein T-förmiges Querschnittsprofil auf, so daß auf der der Blickrichtung 3 abgewandten Seite des Metallgerüstes ein umlaufender Rahmen entsteht, in welches die Fassadenelemente, wie Fenster oder Verkleidungselemente und dgl., eingesetzt werden können. Bei dem dargestellten Ausführungsbeispiel sind die Pfostenelemente 1 und die Riegelelemente 2 jeweils aus zwei Flachelementen 4 und 5 bzw. 6 und 7 ausgebildet. Die Flachelemente können aus Flachstahl ausgebildet und miteinander verschweißt oder verschraubt sein. Im Verbindungsbereich 8 der Pfostenelemente 1 und der Riegelelemente 2 weisen die Riegelelemente 2 einen nasenförmigen Fortsatz 9 auf. Dieser nasenförmige Fortsatz 9 kann in einfacher Weise dadurch entstehen, daß die Flachelemente 4 und 5 unterschiedlich lang sind. Der nasenförmige Fortsatz 9 ist derart bemessen, daß das Riegelelement 2 überall bündig an dem Pfostenelement 1 anliegt.

Figur 2 zeigt ein Ausführungsbeispiel der Verbindung zwischen den Riegelelementen und den Pfostenelementen 1. Die Verbindung wird mittels der Stiftelemente 10, 11 und 12 vorgenommen. Die Riegelelemente bzw. die Pfostenelemente weisen entsprechende Bohrungen 13 bis 15 bzw. 16 bis 18 auf. Bei der Montage werden zunächst die Stiftelemente 16 und 11 in die Bohrungen 13 und 14 des Riegelelementes eingeschlagen. Nachfolgend wird das Riegelelement 2 an dem Pfostenelement 1 montiert, indem die Stifte 10 und 11 in die Bohrungen 16 und 17 eingeführt werden. Schließlich wird das Stiftelement 12 in die Bohrungen 18 des Pfostenelementes und 15 des Riegelelementes eingeführt. Insbesondere das Stiftelement 12 kann auch als Schraube ausgebildet sein, um eine leicht lösbare Verbindung zwischen den Pfostenelementen und den Riegelelementen zu erreichen. Aufgrund der senkrechten Stellung des Stiftelementes 12 zur Montagerichtung des Riegelelementes ist das Lösen des Riegelelementes blockiert und gleichzeitig wird die Stabilität der Verbindungskonstruktion erhöht.

Lediglich das Bohrloch 18 ist auf der Stirnseite des Metallgerüstes angeordnet. Dieses wird jedoch durch das Stiftelement 12 verschlossen. Schließt das Stiftelement 12 z. B. aufgrund einer Nachbehandlung (z. B. Schleifen) mit dem Bohrloch 18 bündig ab, wirken sowohl das Bohrloch 18 als auch das Stiftelement für den Betrachter unscheinbar.

Figur 3 zeigt ein erstes Ausführungsbeispiel des Verbindungsbereiches zwischen den Riegelelementen 2 und dem Pfostenelement 1 sowohl in Aufsicht als auch im Aufriß. Die Flachelemente 4 und 5 der Riegelelemente 2 sind durch Schweißnähte 23 und 24 verbunden. In gleicher Weise sind die Flachelemente 6 und 7 des Pfostenelementes 1 durch Schweißnähte 25 und 26 verbunden. Die Verbindung zwischen den Pfostenelementen 1 und Riegelelementen 2 wird durch die in Montagerichtung der Riegelelemente 2 angeordneten Stiftelemente 10, 11 bzw. 20, 21 und die senkrecht zur Montagerichtung der Riegelelemente 2 angeordneten Stiftelemente 12 bzw. 22 vorgenommen, wie dies obenstehend beschrieben ist. Dieses Ausführungsbeispiel zeichnet sich durch eine besonders kurze Montagezeit bei der Herstellung einer Verbindung zwischen einem Riegelelement und einem Pfostenelement aus. Bei der Vielzahl der zu erstellenden Verbindungen zwischen Riegelelementen und Pfostenelementen bei der Montage einer großflächigen Gebäudefassade kommt dieser Montagezeit ein besonders Augenmerk zu.

Figur 4 zeigt ein zweites Ausführungsbeispiel der Verbindung zwischen einem Pfostenelement 1 und den Riegelelementen 2 sowohl in Aufsicht als auch im Aufriß. Die Verbindung zwischen den Flachelementen 6 und 7 des Pfostenelementes ist wie bei dem in Figur 3 gezeigten Ausführungsbeispiel, mittels Schweißen entlang der Schweißnähte 25 und 26 realisiert. Die Verbindung zwischen den Flachelementen 4 und 5 der Riegelelemente 2 wird jedoch mittels einer Verschraubung durch die Schrauben 30 bis 35 gebildet. Dieses Ausführungsbeispiel weist den Vorteil der Lösbarkeit der Verbindung zwischen den Riegelelementen 2 und den Pfostenelementen 1 auf. Das gezeigte Ausführungsbeispiel kann jedoch auch in der Weise variiert werden, daß die Verbindung zwischen den Flachelementen 4 und 5 statt durch Verschrauben mittels Verschweißen hergestellt wird und nur die Stifte 12 und 22 des Ausführungsbeispiels nach Figur 3 durch die Schrauben 31 und 34 ersetzt werden. Selbstverständlich ist es auch denkbar, die Flachelemente 6 und 7 des Pfostenelementes 1 durch Verschrauben zu verbinden oder die Verbindung zwischen den Flachelementen in anderer Weise, z. B. durch Löten oder Vernieten, vorzunehmen.

Darüber hinaus kann ein weiteres Stiftelement 36 vorgesehen sein, welches die Riegelelemente 2 durch das Pfostenelement 1 hindurch zusätzlich verbindet.

## Patentansprüche

1. Metallgerüst für insbesondere eine Metall-Glas-Fassade oder dgl., das im wesentlichen vertikal verlaufende Pfostenelemente (1) und im wesentlichen horizontal verlaufende Riegelelemente (2), die mit den Pfostenelementen (1) fest verbunden sind, aufweist,
wobei die Pfostenelemente (1) durchlaufend und die Riegelelemente (2) in der Weise ausgebildet sind, daß sie jeweils zwei Pfostenelemente (1) verbinden, wobei sowohl die Pfostenelemente (1) als auch die Riegelelemente (2) im wesentlichen T-förmige Querschnittsprofile aufweisen,
wobei die Riegelelemente (2) an ihren Enden jeweils einen nasenförmigen Fortsatz (9) aufweisen, der in der Weise ausgebildet ist, daß die Riegelelemente (2) in ihren Endbereichen überall bündig an den Pfostenelementen (1) anliegen, und wobei die Riegelelemente (2) und die Pfostenelemente (1) mittels Stiftelementen (10 - 12; 31; 34) miteinander verbunden sind,
dadurch **gekennzeichnet**,
daß zumindest eines der Stiftelemente (12; 31; 34) im Bereich des nasenförmigen Fortsatzes (9) und zumindestens ein weiteres Stiftelement (10, 11) im Bereich außerhalb des nasenförmigen Fortsatzes (9) angeordnet sind und
daß zumindest ein Stiftelement (12; 31; 34) im Bereich des nasenförmigen Fortsatzes (9) senkrecht zu mindestens einem Stiftelement (10, 11) im Bereich außerhalb des nasenförmigen Fortsatzes (9) angeordnet ist.

2. Metallgerüst nach Anspruch 1,
**dadurch gekennzeichnet**,
daß die T-förmigen Querschnittsprofile der Riegelelemente (2) und/oder der Pfostenelemente (1) durch zwei Flachelemente (4, 5; 6, 7) gebildet sind, und diese Flachelemente (4, 5; 6, 7) miteinander verschweißt, verschraubt oder in sonstiger Weise fest miteinander verbunden sind.

3. Metallgerüst nach Anspruch 2,
**dadurch gekennzeichnet**,
daß der nasenförmige Fortsatz (9) eines jeden Riegelelements (2) dadurch gebildet ist, daß eines der Flachelemente (5) gegenüber dem anderen Flachelement (4) an den Enden des Riegelelementes (2) vorsteht.

4. Metallgerüst nach einem der Ansprüche 1 bis 3,
**dadurch gekennzeichnet**,
daß die Riegelelemente (2) und die Pfostenelemente (1) fest, aber lösbar miteinander verbunden sind.

5. Metallgerüst nach Anspruch 4,
**dadurch gekennzeichnet**,
daß es sich bei zumindest einem Teil der Stiftelemente (31; 34) um Schrauben handelt.

## Claims

1. Metal frame for in particular a metal-glass facade or the like, having substantially vertically extending upright elements (1) and substantially horizontally extending tie elements (2) which are fixedly connected with the upright elements (1),
the upright elements (1) being continuous and the tie elements (2) being formed in such a way that in each case they connect two upright elements (1),
both the upright elements (1) and the tie elements (2) having substantially T-shaped cross-sectional profiles,
the tie elements (2) having at their ends in each case a nose-like extension (9) which is formed in such a way that the tie elements (2) in their end regions abut everywhere flush against the upright elements (1), and
the tie elements (2) and the upright elements (1) being connected with one another by means of pin elements (10-12; 31; 34)
characterized in that,
at least one of the pin elements (12; 31; 34) is arranged in the region of the nose-like extension (9) and at least a further pin element (10, 11) is arranged in the region outside the nose-like extension (9), and
in that at least one pin element (12; 31; 34) in the region of the nose-like extension (9) is arranged perpendicularly of at least one pin element (10, 11) in the region outside the nose-like extension (9).

2. Metal frame according to claim 1,
characterized in that,
the T-shaped cross-sectional profiles of the tie elements (2) and/or of the upright elements (1) are formed by means of two flat elements (4, 5; 6, 7), and these flat elements (4, 5; 6, 7) are welded together, screwed together or fixedly connected with one another in some other manner.

3. Metal frame according to claim 2,
characterized in that,
the nose-like extension (9) of each tie element (2) is formed in that one of the flat elements (5) protrudes, with regard to the other flat element (4), at the ends of the tie element (2).

4. Metal frame according to any of claims 1 to 3,
characterized in that,
the tie elements (2) and the upright elements (1) are fixedly but releasably connected with one another.

5. Metal frame according to claim 4,
characterized in that,
at least some of the pin elements (31; 34) are screws.

## Revendications

1. Ossature métallique pour en particulier une façade en métal et verre et similaire, qui comporte des éléments de poteau (1) s'étendant sensiblement verticalement et des éléments de verrou (2) s'étendant sensiblement horizontalement, qui sont solidaires des éléments de poteau (1), dans laquelle les éléments de poteau (1) sont continus et les éléments de verrou (2) sont conformés de manière qu'ils relient chaque fois deux éléments de poteau, les éléments de poteau (1) ainsi que les éléments de verrou (2) présentant des profils de section transversale sensiblement en T, dans laquelle les éléments de verrou (2) présentent à chacune de leurs extrémités un prolongement (9) en forme d'ergot, qui est tel que les éléments de verrou (2) s'appliquent partout dans leurs zones d'extrémité à fleur des éléments de poteau (1) et dans laquelle les éléments de verrou (2) et les éléments de poteau (1) sont reliés entre eux au moyen d'éléments à goujon (10 à 12 ; 31 ; 34), caractérisée en ce qu'au moins un des éléments à goujon (12 ; 31 ; 34) est placé dans la zone du prolongement (9) en forme d'ergot et au moins un autre élément à goujon (10, 11) est placé dans la zone située à l'extérieur du prolongement (9) en forme d'ergot et en ce qu'au moins un élément à goujon (12 ; 31 ; 34) de la zone du prolongement (9) en forme d'ergot est perpendiculaire à au moins un élément à goujon (10, 11) de la zone située à l'extérieur du prolongement (9) en forme d'ergot.

2. Ossature métallique selon la revendication 1, caractérisée en ce que les profils de section transversale en T des éléments de verrou (2) et/ou des éléments de poteau (1) sont formés par deux éléments plats (4, 5 ; 6, 7) et les éléments plats (4, 5 ; 6, 7) sont soudés entre eux, vissés ou reliés fixement entre eux d'une autre manière.

3. Ossature métallique selon la revendication 2, caractérisée en ce que le prolongement (9) en forme d'ergot de chaque élément de verrou (2) est formé en ce que l'un des éléments plats (5) dépasse de l'autre élément plat (4), aux extrémités de l'élément de verrou (2).

4. Ossature métallique selon l'une des revendications 1 à 3, caractérisée en ce que les éléments de verrou (2) et les éléments de poteau (1) sont reliés entre eux fixement, mais de manière amovible.

5. Ossature métallique selon la revendication 4, caractérisée en ce qu'au moins une partie des éléments à goujon (31 ; 34) est constituée de vis.
